# EUROPÄISCHE PATENTANMELDUNG

(11) **EP 4 786 684 A1**
(43) Veröffentlichungstag der Anmeldung: **05.08.2026**
(21) Anmeldenummer: 25224856.2
(22) Anmeldetag: 18.12.2025
(51) Int. Cl.: E02F 3/88

(54) **SAUGBAGGER ZUM AUFNEHMEN VON SAUGGUT**

(30) Priorität: 30.01.2025 DE 102025000370
(71) Anmelder: Mobile Tiefbausaugsysteme GmbH, 76726 Germersheim (DE)
(72) Erfinder: Riedel, Tobias, 76726 Mannheim (DE)
(74) Vertreter: Hamel, Armin

(57) **Zusammenfassung**

Die Erfindung betrifft einen Saugbagger (1) zum Aufnehmen von Sauggut, wobei der Saugbagger (1) einen Sammelbehälter (5) für das aufgesaugte Sauggut aufweist. An dem Saugbagger (1) ist ein Saugrüssel (11) zum Aufnehmen des Saugguts angeordnet. An dem Sammelbehälter (5) ist eine Filterkammer (7) benachbart angeordnet. Die Filterkammer (7) ist mit einer Filtereinheit (8) ausgestattet, durch die der Saugluftstrom (10) zur Feinfilterung geführt wird. Oberhalb des Sammelbehälters (5) ist ein Luftzuführungsraum (12) angeordnet. Dieser Luftzuführungsraum (12) weist einen Diffusor (13) auf, der über einen u-förmigen Luftkanalabschnitt (14) mit einem Zyklon (16) verbunden ist, der die vom Diffusor (13) kommende Saugluft über ein Übergangsstück (17) in die Filterkammer (7) führt. Der u-förmige Luftkanalabschnitt (14) ist zu dem darunter liegenden Sammelbehälter (5) hin offen, damit mitgeführtes Sauggut über die Schwerkraft auf einen Boden (18) des Sammelbehälters (5) fallen kann.

## Beschreibung

Die Erfindung betrifft einen Saugbagger zum Aufnehmen von Sauggut nach dem Oberbegriff des Patentanspruchs 1.

Saugbagger dienen zum Aufnehmen von Sauggut. Über eine Saugturbine wird ein Unterdruck erzeugt, wodurch ein Saugluftstrom erzeugt wird, der das Sauggut über einen Saugrüssel in den Saugbagger transportiert. Dieses Sauggut wird in einem Sammelbehälter abgeschieden, wobei die Saugluft anschließend in einer Filterkammer gereinigt wird und gereinigt wieder in die Umgebung abgegeben wird.

Ein solcher Saugbagger ist beispielsweise in DE 10 2016 105 849 A1 beschrieben. DE 10 2016 105 849 A1 betrifft ein Fahrzeug mit einem an einer parallel zur Fahrzeuglängsachse verlaufenden Kippachse aufgehängten kippbaren Materialsammelbehälter und einer Teleskopeinrichtung. Die Kippachse verläuft in der Symmetrieebene des Materialsammelbehälters. Die basisseitigen Enden der Teleskoparme sind in der Fahrzeugmittelebene schwenkbeweglich befestigt. Am behälterseitigen Ende mindestens eines Teleskoparms ist mindestens ein Drehantrieb angeordnet, um eine Drehung des Materialsammelbehälters um die Kippachse zu ermöglichen. Mindestens ein Schwenkantrieb ermöglicht ein Schwenken des Teleskoparms aus der Fahrzeugmittelebene in die beiden Winkelrichtungen.

DE 229 23 449 U1 beschreibt einen Saugbagger zum gezielten Aufnehmen von Sauggut mit einem Saugrüssel zum Aufnehmen des Saugguts, wenigstens einem ersten Sammelbehälter für das aufgenommene Sauggut, in den der Saugrüssel mündet, und in dem Sauggut aus dem Saugluftstrom abgeschieden wird, und einem an dem ersten Sammelbehälter angeschlossenen Sauggebläse, wobei ein zweiter Sammelbehälter vorhanden ist, welcher zur Aufnahme von Flüssigkeiten geeignet ist, wobei eine Umschaltvorrichtung zum wechselseitigen Anschluss des Saugrüssels an den ersten Sammelbehälter oder den zweiten Sammelbehälter vorhanden ist.

Eine Vorrichtung zur Herstellung von Kopflöchern, Gräben und Gruben in Verkehrsflächen wie Straßen und Parkplätzen ist aus DE 295 13 107 U1 bekannt, wobei der Bodenaushub mit einem Saugbagger erfolgt, der zwei unterschiedliche Ansaugaggregate mit hydraulischem Antrieb besitzt und zwar ein Gebläse mit einem relativ niedrigen Unterdruck auf der Saugseite, aber einem hohen Fördervolumen und einer Vakuumpumpe mit einem relativ hohen Unterdruck auf der Saugseite, aber einem niedrigen Fördervolumen.

Ferner ist aus DE 29 30 149 A1 selbstaufnehmendes Straßenkehrfahrzeug mit einer den Kehricht von einer Kehrfläche in einen Kehrichtsammelbehälter befördernden Saugleitung und einer den Kehricht nach dem Austreten aus der Saugleitung zum Boden des Kehrichtsammelbehälters ablenkenden Prallplatte. Dabei ist die Saugleitung am Eingang zum Sammelbehälter als Diffusor ausgebildet.

Zudem ist aus DE 10 2020 001 928 B3 ein Saugbagger zum gezielten Aufnehmen von Sauggut bekannt, wobei der Saugbagger einen pneumatischen Saugrüssel zum Aufnehmen des Sauggutes, ein Sauggebläse zur Erzeugung eines Saugluftstromes und einen vom Saugrüssel zum Sauggebläse führenden ersten Strömungskanal zur Führung des Saugluftstromes aufweist und wobei der erste Strömungskanal einen ersten Sammelbehälter, in dem das Sauggut aus dem Saugluftstrom abgeschieden wird, aufweist und im ersten Strömungskanal eine erste Filtervorrichtung angeordnet ist.

Weiterhin ist aus WO 00/28159 A1 ein Saugbagger zum Aufnehmen von Sauggut bekannt. Dieser Saugbagger umfasst eine pneumatische Saugturbine, die an einen Sammelbehälter angeschlossen ist, in welchen ein Saugrüssel mündet und in den ein großer Teil des Sauggutes abgeschieden wird. Dieser Saugbagger umfasst zudem einen Filterraum mit einer Mehrzahl von Filtern, durch die der Saugluftstrom zur Feinfilterung geführt ist. Sammelbehälter und Filterraum sind durch eine Trennwand voneinander getrennt, die einen Durchlass für den Saugluftstrom aufweist. Der Saugluftstrom ist auf den oberen Bereich der der Trennwand gegenüberliegenden Wandung des Sammelbehälters gerichtet, und der Durchlass der Trennwand befindet sich im oberen Bereich derselben, so dass sich im Sammelbehälter eine zyklonartige Saugluftströmung um eine waagrechte Achse ausbildet. Der Saugluftstrom strömt die Filter im Wesentlichen waagrecht an, wobei der Eintritt des Saugluftstroms in den Sammelbehälter und der Austritt des Saugluftstroms aus den Filtern um 180 Grad bis 270 Grad versetzt zueinander gerichtet sind.

Schließlich ist aus US 4111670 A ein auf einem Fahrzeug kippbar befestigter, mehrstufiger Abscheider zum Abscheiden von mit einem Luftstrom geförderten, teilchenförmigen Material, bekannt, bestehend aus einem Tragrahmen, der mit einem Ende verschwenkbar an dem Fahrzeug befestigt ist, einer ersten und einer zweiten Sammelkammer, die hintereinander auf dem Tragrahmen befestigt sind, wobei die erste Sammelkammer in ihrem oberen Bereich eine Eintrittsöffnung für das teilchenförmige Material, eine Abscheideeinrichtung und eine Austrittsöffnung aufweist die mit der zweiten Sammelkammer in Strömungsverbindung steht und mit einer ersten, zu dem verschwenkbar befestigten Ende des Tragrahmens weisenden, mit einer Schließklappe versehenen Entladeöffnung ausgebildet ist, und einer Gebläseeinrichtung, deren Ansaugseite über eine Filtereinrichtung mit der zweiten Kammer in Strömungsverbindung sieht, wodurch an der Eintrittsöffnung der ersten Sammelkammer ein in diese eintretender Luftstrom zur Förderung des teilchenförmigen Materials erzeugbar ist, von dem schwere Teile durch die erste Abscheideeinrichtung zum Sammeln in der erster/ Sammelkammer abtrennbar sind, während die von dem Luftstrom in die zweite Sammelkammer weitertransportierten Teile dort durch die Filtereinrichtung aus dem Luftstrom abscheidbar sind. Unter der ersten Sammelkammer ist ein Entladekanzel angeordnet, der mit der zweiten Sammelkammer verbunden ist und sich zu einer zweiten Entladeöffnung erstreckt, die anschließend an die erste Entladeöffnung angeordnet ist, wobei die erste und die zweite Entladeöffnung durch eine gemeinsame Schließklappe schließbar sind.

Bei den bekannten Saugbaggern kommt es jedoch zur unkontrollierten Ablenkung des Saugluftstroms an den Wänden des Sammelbehälters. Dadurch kommt es zu einem erheblichen Druckverlust. Zudem fällt die aus dem Saugschlauch kommende Saugluft permanent in den Sammelbehälter ab und wirbelt das dort bereits aufgesaugte Sauggut wieder auf, was ebenfalls zu einer nachlassenden Saugleistung führt. Da die Filterkammer ebenfalls ungleichmäßig durchströmt wird, ist die lokale Strömungsgeschwindigkeit durch die Filter der Filterkammer sehr variabel, was einerseits die lokalen Verluste der Strömungsgeschwindigkeit erhöht und andererseits den Verschmutzungsgrad der Filter unterschiedlich schnell ansteigen lässt. Dieser unterschiedliche Verschmutzungsgrad der Filter führt dazu, dass die Filter der Filterkammer recht häufig ersetzt werden müssen, um eine optimale Filterleistung zu erhalten.

Eine Verbesserung in der Führung des Saugluftstroms bietet ein Luftzuführungsraum, der gewährleistet, dass es nicht zu einem Druckabfall in dem Sammelbehälter kommt. Auch wird mit diesem Luftzuführungsraum verhindert, dass das in dem Sammelbehälter abgeschiedene Sauggut aufgewirbelt wird. Zudem wird gewährleistet, dass der Saugluftstrom gleichmäßig durch die Filterkammer geführt wird, wodurch der Verschmutzungsgrad der Filter gleichmäßig ansteigt. Damit müssen die Filter weniger häufig durch neue ersetzt werden, was nicht nur zu einer Zeitersparnis, sondern auch zu einer Kostenersparnis führt.

Die Erfindung betrifft damit ein Saugbagger zum Aufnehmen von Sauggut, der einen Sammelbehälter für das aufgesaugte Sauggut aufweist, wobei an dem Saugbagger ein nach außen ragender Saugrüssel zum Aufnehmen des Saugguts befestigt ist, über den Sauggut durch einen Saugluftstrom in den Saugbagger transportiert wird. Neben dem Sammelbehälter ist eine Filterkammer mit einer Filtereinheit angeordnet, durch die der Saugluftstrom zur Feinfilterung geführt wird. Oberhalb des Sammelbehälters ist ein Luftzuführungsraum angeordnet, wobei der Luftzuführungsraum einen Diffusor aufweist, der mit dem Saugrüssel verbunden ist, wodurch das mit der Saugluft kommende Sauggut über den Diffusor in den Saugbagger gelangt. Der Diffusor ist über einen u-förmigen Luftkanalabschnitt mit einem Zyklon verbunden, der die vom Diffusor kommende Saugluft über ein Übergangsstück in die Filterkammer führt. Die Filtereinheit der Filterkammer umfasst mehrere Filter, die senkrecht in der Filterkammer angeordnet sind. Der U-förmige Luftkanalabschnitt ist zu einem unteren Abschnitt des Sammelbehälters hin offen, damit mitgeführtes Sauggut über die Schwerkraft auf einen Boden des Sammelbehälters fallen kann. Da die Saugluft ausschließlich in dem Luftzuführungsraum und damit oberhalb des Sammelbehälters geführt wird, kommt es zu keiner Verwirbelung des Saugguts innerhalb des Sammelbehälters. Zudem gewährleistet der Luftzuführungsraum, dass der Druck der Saugluft im Wesentlichen konstant bleibt und deshalb die Saugleistung nicht nachlässt.

Zwischen dem u-förmigen Luftkanalabschnitt und dem Zyklon kann ein länglicher Luftkanalabschnitt angeordnet sein, der den u-förmigen Luftkanalabschnitt mit dem Zyklon verbindet. Vorzugsweise ist der längliche Luftkanalabschnitt im Wesentlichen parallel zu dem Diffusor angeordnet, weil dadurch der Luftzuführungsraum kompakt aufgebaut ist.

Dabei weist der längliche Luftkanalabschnitt vorzugsweise einen Querschnitt auf, der kleiner als ein Querschnitt des u-förmigen Luftkanalabschnitts ist. Dadurch wird gewährleistet, dass es nicht zu einem Druckabfall in dem Luftzuführungsraum kommt, weil die Saugluft in dem länglichen Luftkanalabschnitt aufgrund des kleineren Querschnitts komprimiert wird. Der Zyklon ist zumindest teilweise von Außenwänden umgeben, wobei die Außenwände von dem Zyklon beabstandet sind und in einem unteren Bereich zum Sammelbehälter hin offen sind, wodurch der untere Bereich einen Teil der Öffnung des Luftzuführungsraums bildet. Über diesen unteren Bereich können kleinere und leichtere Sauggutpartikel durch die Schwerkraft in den Sammelbehälter fallen.

Der Zyklon ist in einen unteren Abschnitt und einen darüber angeordneten oberen Abschnitt geteilt. Der untere Abschnitt weist einen Stator auf, der von einer Wand umgeben ist, wobei der untere Abschnitt einen nach oben hin zumindest teilweise offenen Bereich umfasst. Da die Wand von einem zentralen Abschnitt des Stators beabstandet ist, bildet der nach oben hin zumindest teilweise offene Bereich eine Eintrittsöffnung. Da kleinere und leichtere Sauggutpartikel bereits abgetrennt wurden, gelangt nur noch mit Staub verunreinigte Saugluft durch die Eintrittsöffnung.

Vorteilhaft ist es, wenn der obere Abschnitt des Zyklons als Konus ausgebildet ist, weil der Konus durch seinen Aufbau dazu beiträgt, dass kleinere und leichtere Sauggutpartikel fast vollständig vom Staub abgetrennt werden.

Der Konus ist so beschaffen, dass dieser die Strömungsgeschwindigkeit der Saugluft beim Durchlaufen reduziert. Der Spalt wird größer, womit die gleiche Masse an Saugluft durch einen größer werdenden Spalt strömt. Die Saugluft verliert dadurch an Geschwindigkeit, wodurch sich der Staub besser abscheiden kann. Zudem lässt sich die Saugluft verlustärmer umlenken, so dass die Filter der Filtereinheit verlustärmer angeströmt werden können.

Von Vorteil ist es zudem, wenn in dem zur Filterkammer führenden Übergangsstück eine Umlenkschaufelelementanordnung vorgesehen ist, die zumindest ein Umlenkschaufelelement aufweist. Durch diese Umlenkschaufelelementanordnung kann der Saugluftstrom besser zur Filterkammer geleitet werden, weil diese Umlenkschaufelelementanordnung verhindert, dass die von dem oberen Bereich des Zyklons kommende Saugluft unkontrolliert gegen eine Wandung des Übergangsstücks bewegt wird und es dadurch zu einem unerwünschten Druckverlust kommt.

Die Erfindung wird im Folgenden anhand von Zeichnungen näher erläutert. Es zeigen:
Figur 1 eine Prinzipskizze eines Saugbaggers in einer Seitenansicht;
Figur 2 eine perspektivische Ansicht eines Ausschnitts des Saugbaggers, umfassend einen Sammelbehälter mit einer daran angeordneten Filterkammer sowie einem oberhalb des Sammelbehälters angeordneten Luftzuführungsraum;
Figur 3 eine zweite Ansicht der in Figur 2 gezeigten Anordnung, aufweisend den Sammelbehälter mit der daran angeordneten Filterkammer, sowie des oberhalb des Sammelbehälters angeordneten Luftzuführungsraums;
Figur 4 einen Schnitt durch einen Ausschnitt des in Figur 1 gezeigten Saugbaggers und
Figur 5 einen unteren Abschnitt eines Zyklons mit einem daran angeordneten Übergangsstück.

In Figur 1 ist eine Prinzipskizze eines Saugbaggers 1 in einer teilweise geschnittenen Seitenansicht dargestellt.

Der Saugbagger 1 umfasst ein Fahrzeuggestell 2 mit mehreren daran angebrachten Fahrzeugrädern 3.

Dieser Saugbagger 1 besitzt eine pneumatische Saugturbine 4, die benachbart zu einem Sammelbehälter 5 angeordnet ist. In dem Sammelbehälter 5 wird ein großer Teil des Saugguts 6 abgeschieden. An dem Sammelbehälter 5 schließt sich eine Filterkammer 7 mit einer Filtereinheit 8 an, durch die ein Saugluftstrom 10 zur Feinfilterung geführt wird. Die Filtereinheit 8 besteht aus mehreren Filtern 9, 9', 9". In der Filtereinheit 8 können die Filter 9, 9', 9" senkrecht in der Filterkammer 7 angeordnet sein, wie dies in Figur 1 gezeigt ist. An dem Saugbagger 1 ist ein nach außen ragender Saugrüssel 11 zum Aufnehmen des Saugguts 6 angebracht. Der Saugrüssel 11 ist mit einem Luftzuführungsraum 12 verbunden, wobei der Luftzuführungsraum 12 oberhalb des Sammelbehälters 5 angeordnet ist. Der Saugluftstrom 10 verlässt die Filterkammer 7 über einen Rückführungskanal 22 und gelangt so zu der Saugturbine 4, über die die Saugluft schließlich aus dem Saugbagger 1 entfernt wird. Der Saugluftstrom 10 ist durch Pfeile angedeutet, wobei der Verlauf des Saugluftstroms 10 in dem Luftzuführungsraum 12 in Figur 2 detaillierter erläutert wird.

Der Luftzuführungsraum 12 ist vorzugsweise in einer Abdeckung 23 des Saugbaggers 1 angeordnet sein, wobei die Abdeckung 23 oberhalb des Sammelbehälters 5 angeordnet ist und den Sammelbehälter 5 verschließt. Durch Öffnung der Abdeckung 23 kann das Sauggut aus dem Sammelbehälter 5 entfernt werden. Bei der Abdeckung handelt es sich um eine bekannte bauliche Maßnahme, die beispielsweise in DE 10 2016 105 849 A1 beschrieben ist.

Der Luftzuführungsraum 12 wird damit durch den Diffusor 13, den sich daran anschließenden u-förmigen Luftkanalabschnitt 14 und dem sich an den u-förmigen Luftkanalabschnitt 14 anschließenden länglichen Luftkanalabschnitt 15 gebildet.

Figur 2 zeigt eine perspektivische Ansicht eines Ausschnitts des Saugbaggers 1 umfassend den Sammelbehälter 5 mit der daran angeordneten Filterkammer 7 sowie dem oberhalb des Sammelbehälters 5 angeordneten Luftzuführungsraum 12, der in der Abdeckung 23 des Saugbaggers 1 angeordnet ist. Die in der Filterkammer 7 angeordnete Filtereinheit ist der Übersicht halber nicht dargestellt. Der Luftzuführungsraum 12 weist einen Diffusor 13 auf, an dem der Saugrüssel 11 von außen angebracht ist. Die vom Saugrüssel 11 kommende Saugluft (nicht gezeigt) mit dem mitgeführten Sauggut gelangt so über den Diffusor 13 in den Saugbagger 1. Der Diffusor 13 ist über einen u-förmigen Luftkanalabschnitt 14 und einem länglichen Luftkanalabschnitt 15 mit einem Zyklon 16 verbunden, wobei der Zyklon 16 zumindest teilweise in der Abdeckung 23 angeordnet ist. Der längliche Luftkanalabschnitt 15 verläuft dabei im Wesentlichen parallel zu dem Diffusor 13, was zu einem kompakten Aufbau des Luftzuführungsraums 12 beiträgt. Dabei besitzt der längliche Luftkanalabschnitt 15 einen kleineren Querschnitt Q15 als der u-förmige Luftkanalabschnitt 14 (siehe Querschnitt Q14). Dadurch, dass der Querschnitt Q15 des länglichen Luftkanalabschnitts 15 kleiner ist als der Querschnitt Q14 des u-förmigen Luftkanalabschnitts 14, wird zusätzlich gewährleistet, dass es nicht zu einem Druckabfall in dem Luftzuführungsraum 12 kommt, weil die Saugluft in dem länglichen Luftkanalabschnitt 15 aufgrund des kleineren Querschnitts Q15 komprimiert wird.

Die vom Diffusor 13 kommende Saugluft wird über ein Übergangsstück 17 in die Filterkammer 7 geführt. Der u-förmige Luftkanalabschnitt 14 und der längliche Luftkanalabschnitt 15 sind zu dem darunterliegenden Sammelbehälter 7 hin offen, wodurch mitgeführtes Sauggut über die Schwerkraft auf einen Boden 18 des Sammelbehälters 5 fallen kann, was durch den Pfeil 19 angedeutet ist.

Das Übergangsstück 17 ragt zumindest teilweise in die Filterkammer 7 hinein und ist durch eine Öffnung 20 geführt, die in einer Trennwand 21 angeordnet ist, die die Filterkammer 7 von dem Sammelbehälter 5 trennt. Eine weitere Wand 42 trennt den Sammelbehälter 5 von der Saugturbine 4 (siehe Figur 1). Die in die Filterkammer 7 geführte Saugluft (vergleiche Saugluftstrom 10) verlässt die Filterkammer 7 über einen Rückführungskanal 22. Über den Rückführungskanal 22 gelangt die in der Filterkammer 7 gereinigte Saugluft in die Saugturbine 4 (vergleiche Figur 1).

Durch die Geometrie des Luftzuführungsraums 12 kann der Druckverlust der Saugluft gegenüber herkömmlichen Luftzuführungssystemen bis auf ein Drittel reduziert werden. Dies liegt insbesondere daran, dass die zur Filterkammer 7 transportierte Saugluft ausschließlich in dem Luftzuführungsraum 12 geführt wird. Die Saugluft gelangt somit nicht mehr in den Sammelbehälter 5, wodurch verhindert wird, dass aufgesaugtes Sauggut wieder aufgewirbelt wird. Da der Luftzuführungsraum 12 nach unten hin offen ist, fällt das Sauggut durch die Schwerkraft direkt in den Sammelbehälter 5. Damit werden nur noch kleinere und leichtere Sauggutpartikel sowie Staub zum Zyklon 16 transportiert. In dem Zyklon 16 werden kleinere und leichtere Sauggutpartikel vom Staub getrennt, so dass nur noch Staub in die Filterkammer 7 gelangt. Die kleineren und leichteren Sauggutpartikel fallen hingegen in den Sammelbehälter 5.

Dadurch wird gewährleistet, dass die Verschmutzung der Filter 9, 9', 9" der Filtereinheit 8 gleichmäßig ist. Durch diese gleichmäßige Verschmutzung der Filter 9, 9', 9" der Filtereinheit 8 bleibt die Strömungsgeschwindigkeit der Saugluft in der Filterkammer 7 im Wesentlichen konstant, womit auch die Strömungsgeschwindigkeit der gefilterten Saugluft, die über den Rückführungsanal 22 zur Saugturbine 4 geführt wird, im Wesentlichen konstant ist.

Durch den Diffusor 13 wird die Strömungsgeschwindigkeit der Saugluft beim Eintritt in den Saugbagger 1 reduziert. Weil die Saugluft mit sinkender Strömungsgeschwindigkeit weniger Sauggut halten kann, fällt das Sauggut nach unten in den Sammelbehälter 5. Die übrige Saugluft wird in der Abdeckung 23 über die beiden Luftkanalabschnitte 14 und 15 in den Zyklon 16 weitergeleitet. Dabei wird die Strömungsgeschwindigkeit durch den kleiner werdenden Querschnitt Q15 wieder erhöht.

In Figur 3 ist eine zweite Ansicht der in Figur 2 gezeigten Anordnung dargestellt, wobei auf eine Unterseite des Luftzuführungsraums 12 geblickt wird. Deshalb ist gut zu erkennen, dass der Luftzuführungsraum 12 zum Sammelbehälter 5 hin offen ist, wodurch Sauggut (nicht dargestellt) aus dem Luftzuführungsraum 12 in den Sammelbehälter 5 fallen kann (vergleiche Pfeil 19). Um auch kleinere und leichtere Sauggutpartikel abzutrennen, ist der Zyklon 16 in einem unteren Bereich 28 ebenfalls in Richtung des Bodens 18 des Sammelbehälters 5 hin offen. Durch die Zentrifugalkraft werden dadurch kleinere und leichtere Sauggutpartikel gegen Außenwände 25 geschleudert, die den Zyklons 16 zumindest teilweise umgeben, so dass diese Sauggutpartikel schließlich in den Sammelbehälter 5 fallen und nur noch staubhaltige Saugluft über das Übergangsstück 17 in die Filterkammer 7 gelangt. Die zur Sammelkammer 5 hin offenen Bereiche des Luftzuführungsraums 12 können auch allgemein als Öffnung 26 des Luftzuführungsraums 12 bezeichnet werden.

In der Figur 4 ist ein Schnitt durch einen Ausschnitt des in Figur 2 gezeigten Saugbaggers 1 dargestellt. Dieser Ausschnitt zeigt nur einen Teilbereich des Luftzuführungsraums 12, nämlich den Diffusor 13, einen Teil des u-förmigen Luftkanalabschnitts 14, das Innenleben des Zyklons 16 sowie das Übergangsstück 17. Dieser Luftzuführungsraum 12 ist oberhalb der Sammelkammer 5 angeordnet und über das Übergangsstück 17 mit der Filterkammer 7 verbunden. Das durch den nicht zu sehenden Saugrüssel angesaugte Sauggut gelangt über den Diffusor 13 zu dem u-förmigen Luftkanalabschnitt 14 sowie zu dem in Figur 4 nicht zu sehenden länglichen Luftkanalabschnitt 15. Da diese beiden Luftkanalabschnitte 14 und 15 keinen Boden aufweisen, das heißt zum Sammelbehälter 5 hin offen sind, fällt das Schüttgut in den Sammelbehälter 5. Das im Sammelbehälter 5 aufgefangene Sauggut ist in Figur 4 wiederum mit der Bezugsziffer 6 versehen. Kleinere und leichtere Sauggutpartikel (nicht dargestellt) werden weiter zum Zyklon 16 transportiert.

Der Zyklon 16 ist im oberen Abschnitt 27 sowie zumindest teilweise im unteren Abschnitt 30 von Außenwänden 25 umgeben, und zwar derart, dass die Außenwände 25 von dem Zyklon 16 beabstandet und mit diesem nicht verbunden sind. Dadurch ist ein unterer Bereich 28 zum Sammelbehälter 5 hin offen und bildet einen Teil der Öffnung 26 des Luftzuführungsraums 12. Der obere Abschnitt 27 des Zyklons 16 kann, wie in Figur 4 gezeigt, als Konus 29 ausgebildet sein, wobei der obere Abschnitt 27 auf dem unteren Abschnitt 30 sitzt. Der untere Abschnitt 30 weist einen Stator 31 auf, der als Leitschaufelkranz ausgebildet ist. Dieser Stator 31 ist von einer Wand 32 umgeben, wobei der untere Abschnitt 30 nach oben hin zumindest teilweise offen ist und so eine Eintrittsöffnung 33 bildet, weil die Wand 32 von einem zentralen Abschnitt 24 des Stators 31 beabstandet ist. Durch diese Eintrittsöffnung 33 kann die mit Staub verunreinigte Saugluft gelangen. Der Staub wird durch den Saugluftstrom 10 über das Übergangsstück 17 in die Filterkammer 7 transportiert. Die Saugluft wird sodann durch die in der Filterkammer 7 angeordnete Filtereinheit 8 vom Staub befreit.

Kleinere und leichtere Sauggutpartikel werden hingegen durch die Zentrifugalkraft gegen die Außenwände 25 des Luftzuführungsraums 12 geschleudert, und so bereits abgetrennt, bevor die Saugluft in den unteren Abschnitt 30 des Zyklons 16 gelangt.

In dem Übergangsstück 17 können Umlenkschaufelelemente angeordnet sein, durch die der Saugluftstrom geleitet wird, um Druckverluste zu vermeiden. Solche Umlenkschaufelelemente sind in dem in der Figur 4 dargestellten Übergangsstück 17 nicht zu sehen.

Figur 5 zeigt den unteren Abschnitt 30 des Zyklons 16 mit dem daran angeordneten Übergangsstück 17 nach Figur 4 mit Blick in Richtung A. Damit wird auf eine Öffnung 34 des Übergangsstücks 17 geblickt, über die die mit Staub kontaminierte Saugluft in die Filterkammer 7 transportiert wird. Die Filterkammer 7 sowie die Trennwand 21, die die Filterkammer 7 von dem Sammelbehälter 5 trennt, sind in dieser Figur nicht dargestellt (vergleiche dazu aber beispielsweise Figur 4).

In dem Übergangsstück 17 sind mehrere Umlenkschaufelelemente 35 bis 39 vorgesehen, die übereinander und in einer Reihe angeordnet sind und eine Umlenkschaufelelementanordnung 40 bilden. Durch diese Umlenkschaufelelementanordnung 40 kann der Saugluftstrom besser in die Filterkammer 7 geleitet werden kann, weil verhindert wird, dass die von dem oberen Bereich 30 des Zyklons 16 kommende Saugluft unkontrolliert gegen eine Wandung 41 des Übergangsstücks 17 bewegt wird und es dadurch zu einem unerwünschten Druckverlust kommt. Obwohl eine solche Umlenkschaufelelementanordnung 40 auch nur ein Umlenkschaufelelement aufweisen kann, so ist vorteilhaft, wenn mehrere solcher Umlenkschaufelelemente die Umlenkschaufelelementanordnung 40 bilden, weil dadurch der Saugluftstrom 10 noch kontrollierter in die Filterkammer 7 geleitet werden kann.

### Bezugszeichenliste

- 1: Saugbagger
- 2: Fahrzeuggestell
- 3: Fahrzeugräder
- 4: Saugturbine
- 5: Sammelbehälter
- 6: Sauggut
- 7: Filterkammer
- 8: Filtereinheit
- 9, 9', 9": Filter
- 10: Saugluftstrom
- 11: Saugrüssel
- 12: Luftzuführungsraum
- 13: Diffusor
- 14: Luftkanalabschnitt
- 15: Luftkanalabschnitt
- 16: Zyklon
- 17: Übergangsstück
- 18: Boden
- 19: Pfeil
- 20: Öffnung
- 21: Trennwand
- 22: Rückführungskanal
- 23: Abdeckung
- 24: Zentraler Abschnitt
- 25: Außenwände
- 26: Öffnung
- 27: Oberer Abschnitt
- 28: Unterer Bereich
- 29: Konus
- 30: Unterer Abschnitt
- 31: Stator
- 32: Wand
- 33: Eintrittsöffnung
- 34: Öffnung
- 35 bis 39: Umlenkschaufelelemente
- 40: Umlenkschaufelanordnung
- 41: Wandung
- 42: Wand

## Patentansprüche

1. Saugbagger (1) zum Aufnehmen von Sauggut (6), wobei der Saugbagger (1) einen Sammelbehälter (5) für das aufgesaugte Sauggut (6) aufweist, wobei an dem Saugbagger (1) ein nach außen ragender Saugrüssel (11) zum Aufnehmen des Saugguts (6) angeordnet ist, wobei benachbart zu dem Sammelbehälter (5) eine Filterkammer (7) angeordnet ist, wobei die Filterkammer (7) eine Filtereinheit (8) aufweist, durch die die Saugluft zur Feinfilterung geführt wird, wobei oberhalb des Sammelbehälters (5) ein Luftzuführungsraum (12) angeordnet ist, **dadurch gekennzeichnet, dass** der Luftzuführungsraum (12) einen Diffusor (13) aufweist, an dem der Saugrüssel (11) angebracht ist, wobei der Diffusor (13) über einen u-förmigen Luftkanalabschnitt (14) mit einem Zyklon (16) verbunden ist, der die vom Diffusor (13) kommende Saugluft über ein Übergangsstück (17) in die Filterkammer (7) führt, wobei der u-förmige Luftkanalabschnitt (14) zu dem darunter liegenden Sammelbehälter (5) hin offen ist, damit mitgeführtes Sauggut (6) über die Schwerkraft auf einen Boden (18) des Sammelbehälters (5) fallen kann.

2. Saugbagger zum Aufnehmen von Sauggut nach Patentanspruch 1, **dadurch gekennzeichnet, dass** zwischen dem u-förmigen Luftkanalabschnitt (14) und dem Zyklon (16) ein länglicher Luftkanalabschnitt (15) angeordnet ist, der den u-förmigen Luftkanalabschnitt (14) mit dem Zyklon (16) verbindet, wobei der längliche Luftkanalabschnitt (15) im Wesentlichen parallel zu dem Diffusor (13) angeordnet ist.

3. Saugbagger zum Aufnehmen von Sauggut nach Patentanspruch 2, **dadurch gekennzeichnet, dass** der längliche Luftkanalabschnitt (15) einen Querschnitt (Q15) aufweist, der kleiner ist als ein Querschnitt (Q14) des u-förmigen Luftkanalabschnitts (14).

4. Saugbagger zum Aufnehmen von Sauggut nach Patentanspruch 1, **dadurch gekennzeichnet, dass** die Filtereinheit (8) mehrere Filter (9, 9', 9") umfasst, die senkrecht in der Filterkammer (7) angeordnet sind.

5. Saugbagger zum Aufnehmen von Sauggut nach Patentanspruch 1, **dadurch gekennzeichnet, dass** der Zyklon (16) zumindest teilweise von Außenwänden (25) umgeben ist, wobei die Außenwände (25) von dem Zyklon (16) beabstandet sind und in einem unteren Bereich (28) zum Sammelbehälter (5) hin offen sind, wobei der untere Bereich (28) einen Teil einer Öffnung (26) des Luftzuführungsraums (12) bildet.

6. Saugbagger zum Aufnehmen von Sauggut nach Patentanspruch 1, **dadurch gekennzeichnet, dass** der Zyklon (16) einen unteren Abschnitt (30) und einen darüber angeordneten oberen Abschnitt (27) umfasst, wobei der untere Abschnitt (30) einen Stator (31) aufweist, wobei der Stator (31) von einer Wand (32) umgeben ist, wobei der untere Abschnitt (30) nach oben hin einen zumindest teilweise offenen Bereich (33) umfasst, wobei die Wand (32) von einem zentralen Abschnitt (24) des Stators (31) beabstandet ist, wodurch der nach oben hin zumindest teilweise offene Bereich (33) eine Eintrittsöffnung bildet, durch die mit Staub verunreinigte Saugluft gelangen kann.

7. Saugbagger zum Aufnehmen von Sauggut nach Patentanspruch 6, **dadurch gekennzeichnet, dass** der obere Abschnitt (27) des Zyklons (16) als Konus (29) ausgebildet ist.

8. Saugbagger zum Aufnehmen von Sauggut nach Patentanspruch 1, **dadurch gekennzeichnet, dass** in dem Übergangsstück (17) eine Umlenkschaufelelementanordnung (40) angeordnet ist, die zumindest ein Umlenkschaufelelement (35 bis 39) aufweist.

9. Saugbagger zum Aufnehmen von Sauggut nach Patentanspruch 1, **dadurch gekennzeichnet, dass** der Luftzuführungsraum (12) in einer Abdeckung (23) des Saugbaggers (1) angeordnet ist.
